# EUROPÄISCHE PATENTSCHRIFT

(11) **EP 1 057 956 B1**
(45) Veröffentlichungstag und Bekanntmachung des Hinweises auf die Patenterteilung: **07.05.2008**
(21) Anmeldenummer: 99110549.5
(22) Anmeldetag: 01.06.1999
(51) Int. Cl.: E05C 9/00, E05C 17/16

(54) **Treibstangenverschluss mit Haupt- und Zusatzschloss**
Espagnolette locking device with a main lock and an auxiliary lock
Crémone-serrure avec une serrure principale et une serrure auxiliaire

(43) Veröffentlichungstag der Anmeldung: 06.12.2000
(73) Patentinhaber: KFV Karl Fliether GmbH & Co. KG, 42551 Velbert (DE)
(72) Erfinder: Brand, Horst, 42553 Velbert (DE)
(74) Vertreter: Grundmann, Dirk

(56) Entgegenhaltungen:
- DE-A- 3 503 466
- DE-A- 19 522 641
- DE-U- 29 509 503

## Beschreibung

Die Erfindung betrifft einen Treibstangenverschluss gemäss dem Oberbegriff des Anspruchs 1 mit Haupt- und Zusatzschloss, wobei bei Hauptschlossbetätigung zum Vorschluss eines Riegels des Hauptschlosses eine mit dem Zusatzschloss zusammenwirkende Treibstange verlagert wird zu einem Rückschluss eines im Zusatzschloss vorgesehenen Riegelbolzens, welcher mit einem festrahmenseitigen Sperrschwenkbügel zusammenwirkt, wobei der treibstangenbetätigte Rückschluss zufolge eines Abgleitens einer Gegensteuerfläche an einer schlüsselbetätigbaren Steuerfläche erfolgt und der Vorschluss mittels einer gesonderten Handhabe ermöglicht ist.

Ein Treibstangenverschluss der in Rede stehenden Art ist bekannt aus der DE 35 03 466 C2, wobei das Vorschliessen des Riegelbolzens des Zusatzschlosses mittels einer auf der Türinnenseite befindlichen Handhabe möglich ist. Letzterer tritt dabei in Verbundeingriff zu dem festrahmenseitigen Sperrschwenkbügel. Sollen der Riegelbolzen des Zusatzschlosses und der Riegel des Hauptschlosses ihre Verriegelungsstellung einnehmen, so ist vorerst der Riegel des Hauptschlosses vorzuschliessen, verbunden mit einer Abwärtsverlagerung der Treibstange, welche ihrerseits mit einem Steuernocken bestückt ist. Letzterer ist in Form eines dreieckförmigen Plättchens gestaltet, wobei die eine Dreieckseite die schlüsselbetätigbare Steuerfläche ausbildet. Dann ist der Riegelbolzen mittels der Handhabe vorzuschliessen. Beim Zurückschliessen des Riegels des Hauptschlosses erfolgt einhergehend eine Aufwärtsverlagerung der Treibstange mit ihr zugeordneter Steuerfläche, welche einen seitlich vom Riegelbolzen abstehenden, die Gegensteuerfläche bildenden Zapfen beaufschlagt, so dass Riegel und Riegelbolzen gemeinsam in ihre Rückschlussstellung treten. Die Treibstange ist flächig auf den betreffenden Seitenwänden von Hauptschloss und Zusatzschloss geführt. Ferner erstreckt sich ihre Breitflächenebene senkrecht zur Breitflächenebene der Stulpschiene.

Die DE 195 22 641 A1 beschreibt einen Treibstangenverschluss mit einem Zusatzschloss. Das Zusatzschloss besitzt einen Riegelbolzen, der zufolge daran angreifender Zugfedern aus einer Vortrittsstellung in eine Rücktrittsstellung zurückgezogen werden kann. Innerhalb des Zusatzschlosses ist ein Blockierglied vorgesehen, mit dem der Zusatzschlossriegel in seiner Vortrittsstellung gefesselt wird. Das Blockierglied kann durch verlagern einer Treibstange zurückgezogen werden, um die Rückschlussbewegung des Zusatzschlossriegels freizugeben. Dies erfolgt einhergehend mit einer Wechselbetätigung des Hauptschlosses.

Der Erfindung liegt die Aufgabe zugrunde, das gattungsgemäße Treibstangenschloss schliesstechnisch zu verbessern.

Gelöst wird die Aufgabe durch die im Anspruch 1 angegebene Erfindung. Die Unteransprüche betreffen vorteilhafte Weiterbildungen der erfindungsgemäßen Lösung.

Zufolge derartiger Ausgestaltung ist ein Treibstangenverschluß angegeben, bei welchem die Treibstange nur bei vorgeschlossenem Riegelbolzen des Zusatzschlosses durch das Hauptschloß verlagert wird. Sonst arbeitet das Hauptschloß wie ein normales Einsteckschloß. Dies sieht so aus, daß bei vorgeschlossenem Riegel des Hauptschlosses mittels der Handhabe der Riegelbolzen vorschließbar ist einhergehend mit einer Verlagerung der Treibstange. Hierdurch gelangt die der Treibstange zugeordnete Gegensteuerfläche in den Wirkungsbereich der riegelseitigen Steuerfläche. Da sich die Steuerfläche und Gegensteuerfläche innerhalb des Hauptschlosses befinden, führt dieses zu einem einfacheren Aufbau des Treibstangenverschlusses. Ferner kann die Treibstange so ausgerichtet sein, daß sie sich breitflächig hinter der Stulpschiene erstreckt. Die Ausfräsungen zur Aufnähme der Stulpschiene nebst Treibstange lassen sich dadurch flach gestalten. Auch führt die Treibstange zu keiner Verbreiterung des Hauptschlosses und Zusatzschlosses verbunden mit schmalen Schloßtaschen in der Tür selbst. Nimmt der Riegelbolzen des Zusatzschlosses seine Rückschließstellung ein, so beeinflussen sich Steuerfläche und Gegensteuerfläche nicht gegenseitig, so daß der Riegel des Hauptschlosses beliebig oft vor-und zurückgeschlossen werden kann. Es muß nicht jedes Mal die Treibstange mitverlagert werden verbunden mit einer Reduzierung der Schließkräfte. Eine vorteilhafte Weiterbildung besteht darin, daß die Bewegung der Steuerfläche von der Riegelbewegung abgeleitet und die Gegensteuerfläche dem in das Hauptschloß hineinragenden Treibstangenabschnitt zugeordnet ist. Ist der Riegelbolzen des Zusatzschlosses zurückgeschlossen, so wird einhergehend über die Treibstange und dem zugehörigen in das Hauptschloß hineinragenden Treibstangenabschnitt die Gegensteuerfläche aus dem Wirkbereich der riegelseitigen Steuerfläche herausbewegt. Im Detail sieht dies so aus, daß die Steuerfläche einem dem Riegel zugeordneten Steuernocken zugeordnet ist. Letzterer ist kostensparend dem Riegel zuzuordnen. Sodann ist vorgesehen, daß die Gegensteuerfläche einem bei der RückschlieBbewegung des Riegels aus einer Anschlagstellung federnd ausweichenden, an der Treibstange angelenkten Schwenkhebel zugeordnet ist. Sind sowohl der Riegelbolzen als auch der Riegel vorgeschlossen, so bewirkt das Rückschließen des Riegels des Hauptschlosses vornehmlich von der Türaußenseite her über den Steuernocken eine Verlagerung des Schwenkhebels entgegen seiner Anschlagstellung, was demzufolge keinen Einfluß auf die Treibstange und damit auf den Riegelbolzen ausübt. Mit dieser Rückschließbewegung des Riegels des Hauptschlosses gelangt jedoch der Steuernocken mit seiner Steuerfläche in eine solche Position zum Schwenkhebel, daß bei erneutem Vorschließen des Riegels des Hauptschlosses der Schwenkhebel in Richtung seiner Anschlagstellung beaufschlagt wird. Da der Schwenkhebel nicht ausweichen kann, wird über den Steuernocken der Schwenkhebel zusammen mit der Treibstange angehoben, welche Bewegung dazu genutzt ist, den Riegelbolzen des Zusatzschlosses aus seiner Eingriffsstellung zum Sperrschwenkbügel zu bringen. Das Öffnen der Tür verlangt dann wieder eine Rückschließbewegung des Hauptschloß-Riegels. Schließtechnisch günstig ist es, daß die Treibstange bzw. der Riegelbolzen in der vorgeschlossenen Stellung zufolge Überschreiten einer Totpunktlage eines Kraftspeichers gehalten ist. Es liegen demzufolge definierte Endstellungen der Treibstange vor. Es ist vorgesehen, daß der Kraftspeicher durch die Steuerflächenbeaufschlagung über die Totpunktlage gebracht wird und selbsttätig den Riegelbolzen zurückzieht. Das bedeutet, daß bei vorgeschlossenem Riegelbolzen und Riegel beim Zurückschließen des Riegels des Hauptschlosses noch keine Treibstangen-Lagenveränderung auftritt. Dies geschieht erst mit dem Vorschließen des Riegels verbunden damit, daß die Steuerfläche den Schwenkhebel an seiner Gegensteuerfläche beaufschlagt, was zu einer geringen Aufwärtsbewegung der Treibstange führt. Dieser geringe Weg der Treibstange bringt den Kraftspeicher über seine Totpunktlage, so daß eine weitere Verlagerung der Treibstange durch den Kraftspeicher selbst bewerkstelligt wird. Einhergehend wird der Riegelbolzen vollständig zurückgezogen. Eine günstige Wirkverbindung zwischen Handhabe und Riegelbolzen und Treibstange ist dadurch realisiert, daß die Umlenkung der Treibstangenbewegung in die quer dazu gerichtete Riegelbolzenbewegung über einen Zahntrieb in Verbindung mit einer verzahnten, der Handhabe zugeordneten Nuß erfolgt. Diese Ausgestaltung arbeitet zuverlässig und benötigt nur geringen Bauraum, so daß genügend Platz für den Kraftspeicher in dem Gehäuse des Zusatzschlosses gegeben ist. Der Kraftspeicher kann in günstiger Weise ein im Zusatzschloßgehäuse angelenkter Schwenkarm sein. Hierbei erweist es sich von Vorteil, einen zwischen Schwenkarm-Lagerstelle und dessen Angriffspunkt an der Treibstange federbeaufschlagten Kompressionsabschnitt des Schwenkarmes vorzusehen. Einhergehend mit einer Verlagerung der Treibstange in die der Vorschließstellung des Riegelbolzens entsprechende Lage findet eine Mitnahme des Schwenkarmes statt bei gleichzeitiger Verkürzung des Kompressionsabschnittes. Hierbei wird der Kraftspeicher aufgeladen, welche Kraft dann dazu genutzt ist, die Treibstange nach ihrer Auslösung in die andere Stellung zu überführen. Schließlich ist ein vorteilhaftes Merkmal der Erfindung noch darin zu sehen, daß die Höhe des Steuernockens kleiner ist als der Verlagerungsweg der Treibstange. Der Steuernocken dient also nur zur Einleitung der Treibstangenbewegung.

Nachstehend wird ein Ausführungsbeispiel der Erfindung anhand der Zeichnungen erläutert. Es zeigt
- Fig. 1: eine Ansicht des ein Haupt- und Zusatzschloß aufweisenden Treibstangenverschlusses bei zurückgeschlossenem Hauptschloß-Riegel und Riegelbolzen des Zusatzschlosses,
- Fig. 2: den Treibstangenverschluß bei vorgeschlossenem Riegel und Riegelbolzen,
- Fig. 3: die Folgedarstellung der Fig. 2, wobei abweichend von dieser der Hauptschloß-Riegel zurückgeschlossen ist und
- Fig. 4: die Folgedarstellung der Fig. 3 mit vorgeschlossenem Hauptschloß-Riegel und durch dessen Riegelbewegung in die Rückschließstellung überführtem Riegelbolzen.

Der in den Figuren dargestellte Treibstangenverschluß ist als Ganzes mit der Bezugsziffer 1 bezeichnet. Im einzelnen besitzt der Treibstangenverschluß ein an eine langgestreckte Stulpschiene 2 angesetztes Hauptschloß 3 und darüber ein mit der Stulpschiene 2 verbundenes Zusatzschloß 4.

Das Hauptschloß 3 ist im wesentlichen wie ein normales Einsteckschloß gestaltet. Es besitzt einen an die Stulpschiene 2 angesetzten Schloßboden 5 sowie eine parallel zu diesem festgelegte Schloßdecke 6. Zwischen Schloßboden 5 und Schloßdecke 6 erstreckt sich das Schloßeingerichte. Hierbei handelt es sich um einen im unteren Bereich des Schloßgehäuses geführten Riegel 7, welcher mittels eines nicht veranschaulichten Schließzylinders vor- und zurückschließbar ist. Zur Aufnahme des Schließzylinders bilden Schloßboden 5 und Schloßdekke 6 eine der Kontur des Schließzylinders angepaßte Einbauöffnung 8 aus.

Oberhalb der Einbauöffnung 8 lagern Schloßboden 5 und Schloßdecke 6 eine Drückernuß 9, mittels welcher eine oberhalb des Riegels 7 geführte Falle 10 zurückziehbar ist.

Beiderseits des Fallenschwanzes 10' gehen vom Schloßboden 5 in Richtung der Schloßdecke 6 weisende Stehzapfen 11, 12 aus, welche parallel zur Stulpschiene 2 verlaufende Längsschlitze 13, 14 eines in das Hauptschloß 3 hineinragenden Treibstangenabschnittes 15 durchgreifen. Das unterhalb der Falle 10 befindliche Ende des Treibstangenabschnittes 15 trägt einen Anlenkzapfen 16 für einen einarmig gestalteten Schwenkhebel 17, welcher mit seinem unteren Ende eine Gegensteuerfläche 18 formt. Eine auf dem Anlenkzapfen 16 angeordnete Drehfeder 19 belastet den Schwenkhebel 17 in Uhrzeigerrichtung. Begrenzt ist die Verschwenkung durch einen vom Treibstangenabschnitt 15 abgewinkelten Anschlag 20, welcher mit einem Anschlaglappen 21 des Schwenkhebels 71 zusammenwirkt. In Gegenüberlage zum Schwenkhebel 17 geht von der oberen Schmalseite des Riegels 7 ein Steuernocken 22 aus. Letzterer formt eine in Richtung des Riegelschwanzes schräg ansteigende Steuerfläche 23, welche mit dem Schwenkhebel 17 bzw. dessen Gegensteuerfläche 18 zusammenwirkt. An das obere Ende des Treibstangenabschnittes 15 ist eine Treibstange 24 angesetzt, deren der Stulpschiene 2 zugekehrte Breitfläche flächig an deren Rückseite anliegt. Die Treibstange 24 führt zum Zusatzschloß 4 und ist mit einem vertikal verlagerbaren, also parallel zur Stulpschiene 2 verlaufenden Schieber 25 verbunden. Zur Führung desselben dienen an ihm vorgesehene, vertikal ausgerichtete Längsschlitze 26, 27, in welche vom Boden 28 des Zusatzschlosses 4 ausgehende Führungszapfen 29, 30 eingreifen.

Quergerichtet zum Schieber 25 nimmt das Zusatzschloß 4 einen die Stulpschiene durchgreifenden Riegelbolzen 31 auf. Dessen Riegelschwanz 32 besitzt ein in Verlagerungsrichtung des Riegelbolzens 31 verlaufendes Langloch 33 zum Durchtritt eines zusatzschloßseitigen Stehbolzens 34. Die Unterseite des Riegelschwanzes 32 formt eine Zahnleiste 35. Eine Zahnleiste 36 wird ferner von der vertikalen Hinterkante des Schiebers 25 gebildet, welche Zahnleisten 35, 36 mit der Außenverzahnung 37 einer Handhabennuß 38 kämmen. Diese ist Träger einer auf der Türinnenseite angeordneten, nicht veranschaulichten Handhabe.

In ihren Endstellungen wird die Treibstange 24 und damit der Riegelbolzen 31 zufolge Überschreiten einer Totpunktlage T-T eines Kraftspeichers K gehalten. Bezüglich des Kraftspeichers K handelt es sich um einen im Zusatzschloßgehäuse angelenkten Schwenkarm 39. Letzterer ist in einem im Gehäuse des Zusatzschlosses 4 gelagerten Gleitstein 40 längsverschieblich geführt. Zur Lagerung des Gleitsteines 40 dienen beiderseits desselben vorgesehene Gelenkzapfen 41. Auf dem Schwenkarm 39 ist eine Druckfeder 42 angeordnet, welche sich einerends an dem Gleitstein 40 und anderends an einem Bund 43 des Schwenkarmes 39 abstützt. Dem Bund 43 nachgeordnet ist ein Keil 44, welcher seinerseits in eine V-förmige Kerbe 45 des Schiebers 25 eintaucht. Gemäß Fig. 1 wird daher der Schieber 25 und damit die Treibstange 24 in Aufwärtsrichtung verlagert. Die Verlagerung ist begrenzt durch das Zusammenwirken der Führungszapfen 29, 30 mit der unteren Randkante der Längsschlitze 26, 27 des Schiebers 25.

Der Riegelbolzen 31 ist an seinem Kopfende mit einer umlaufenden Nut 46 ausgestattet. Bei vorgeschlossenem Riegelbolzen 31 erstreckt sich die Nut 46 auf Höhe eines strichpunktiert veranschaulichten festrahmenseitigen Sperrschwenkbügels 47. In bekannter Weise ist dieser mit einer Eintrittsöffnung für den Riegelbolzen 31 ausgestattet, an welche Eintrittsöffnung sich ein schmaler ausgebildeter Längsschlitz anschließt, so daß ein Verbundeingriff zwischen Sperrschwenkbügel 47 und Riegelbolzen 31 herstellbar ist.

Es stellt sich folgende Wirkungsweise ein:
Gemäß Fig. 1 sind der Riegel 7 des Hauptschlosses 3 und der Riegelbolzen 31 des Zusatzschlosses 4 zurückgeschlossen. Zur Herstellung einer Wirkverbindung zwischen Sperrschwenkbügel 47 und Riegelbolzen 31 kann durch Drehen der Handhabennuß 38 entgegen Uhrzeigerrichtung der Riegelbolzen 31 in die Stellung gemäß Fig. 3 vorgeschlossen werden. Einhergehend wird über die Handhabennuß 38 der Schieber 25 in Abwärtsrichtung verlagert und damit die Treibstange 24 sowie der Schwenkhebel 17. Bei dieser Abwärtsverlagerung überschreitet der Kraftspeicher K die Totpunktlage T-T. Die Führungszapfen 29, 30 begrenzen in Verbindung mit den Längsschlitzen 26, 27 die Abwärtsverlagerung des Schiebers 25, so daß durch den Kraftspeicher K der Riegelbolzen in seiner vorgeschlossenen Stellung gehalten ist. Es kann nun die Tür spaltweit geöffnet werden. Zum vollständigen Öffnen der Tür ist diese wieder zuzuschließen und danach mittels der Handhabe bzw. der Handhabennuß 38 der Riegelbolzen 31 zurückzuziehen, wobei nach Überschreiten der Totpunktstellung T-T der Kraftspeicher in die in Fig. 1 veranschaulichte Endstellung tritt.

Soll die zugezogene Tür sowohl durch den Riegelbolzen 31 als auch durch den Riegel 7 gesichert werden, so ist vorerst der Riegel 7 mittels des dem Hauptschloß 3 zugeordneten Schließzylinders vorzuschließen. Ferner ist mittels der Handhabe die Handhabennuß 38 entgegen Uhrzeigerrichtung zu drehen verbunden damit, daß der Riegelbolzen 31 vorschließt, so daß danach die Stellung gemäß Fig. 2 vorliegt. Einhergehend mit der Abwärtsverlagerung der Treibstange 24 ist auch der Schwenkhebel 17 in Abwärtsrichtung gefahren, so daß sein unteres Ende hinter dem Steuernocken 22 liegt. Soll, ausgehend von der Stellung gemäß Fig. 2, die Tür spaltweit geöffnet werden, so ist der Riegel 7 zurückzuschließen. Während der Rückschließbewegung beaufschlagt die Rückkante 22' des Steuernockens 22 den Schwenkhebel, welcher federnd ausweicht. Nach Zurückschließen des Riegels 7 stellt sich demgemäß die Stellung des Treibstangenverschlusses 1 gemäß Fig. 3 ein. Die Tür ist somit spaltweit öffenbar aufgrund des Eingriffes des Riegelbolzens 31 mit dem Sperrschwenkbügel 47. Diese Vortrittsstellung des Riegelbolzens 31 läßt sich nun auch von der Türaußenseite mittels Schlüsselbetätigung aufheben. Hierzu ist der Riegel 7 vorzuschließen. Bei seiner Vorschließbewegung beaufschlagt die Steuerfläche 23 des Riegels 7 die Gegensteuerfläche 18 des Schwenkhebels 17. Dieser kann aufgrund seiner Anschlagstellung nicht federnd ausweichen, so daß die Steuerfläche 23 die Aufwärtsverlagerung der Treibstange 24 einleitet. Hierbei tritt der Kraftspeicher K über die Totpunktlinie T-T, woraufhin durch den Kraftspeicher K die Treibstange 24 vollends in Aufwärtsrichtung verlagert wird verbunden mit einem Zurückziehen des Riegelbolzens 31, so daß dann die Stellung gemäß Fig. 4 vorliegt. Die Höhe des Steuernockens 22 braucht daher nur etwas größer zu sein als der Verlagerungsweg des Keiles 44 von der Stellung gemäß Fig. 3 bis zur Totpunktlinie T. Der restliche Verlagerungsweg wird dann durch den Kraftspeicher K veranlaßt. Das bedeutet, daß die Höhe des Steuernockens 22 damit kleiner ist als der gesamte Verlagerungsweg der Treibstange 24. Nach Erreichen der Stellung gemäß Fig. 4 muß dann zum Öffnen der Tür der Riegel 7 rückgeschlossen werden, so daß sowohl der Riegelbolzen 31 als auch der Riegel 7 ihre unverriegelte Position gemäß Fig. 1 einnehmen.

## Patentansprüche

1. Treibstangenverschluss mit Haupt- und Zusatzschloss, wobei bei Hauptschlossbetätigung zum Vorschluss eines Riegels (7) des Hauptschlosses eine mit dem Zusatzschloss (4) zusammenwirkende Treibstange (24) verlagert wird zu einem Rückschluss eines im Zusatzschloss (4) vorgesehenen Riegelbolzens (31), welcher mit einem festrahmenseitigen Sperrschwenkbügel (47) zusammenwirkt, wobei der treibstangenbetätigte Rückschluss zufolge eines Abgleitens einer Gegensteuerfläche (18) an einer schlüsselbetätigbaren Steuerfläche (23) erfolgt und der Vorschluss mittels einer gesonderten Handhabe ermöglicht ist, **dadurch gekennzeichnet, dass** Steuerfläche (23) und Gegensteuerfläche (18) im Hauptschloss (3) angeordnet sind und die Treibstange (24) von der Handhabenbetätigung mitverlagert wird, wodurch die Treibstange nur bei vorgeschlossenem Riegelbolzen (31) des Zusatzschlosses (4) durch das Hauptschloss verlagert wird bzw. wodurch die Treibstange (24) bei vorgeschlossenem Riegelbolzen (31) nicht während der Rückschliessbewegung des Riegels (7), aber bei dessen Vorschliessen verlagert wird.

2. Treibstangenverschluss nach Anspruch 1 **dadurch gekennzeichnet, dass** die Bewegung der Steuerfläche (23) von der Riegelbewegung abgeleitet und die Gegensteuerfläche (18) dem in das Hauptschloss (3) hineinragenden Treibstangenabschnitt (15) zugeordnet ist.

3. Treibstangenverschluss nach einem der vorhergehenden Ansprüche, **dadurch gekennzeichnet, dass** die Steuerfläche (23) einem dem Riegel (7) zugeordneten Steuernocken (22) zugeordnet ist.

4. Treibstangenverschluss nach einem der vorhergehenden Ansprüche, **dadurch gekennzeichnet, dass** die Gegensteuerfläche (18) einem bei der Rückschliessbewegung des Riegels (7) aus einer Anschlagstellung federnd ausweichenden, an der Treibstange (24) angelenkten Schwenkhebel (17) zugeordnet ist.

5. Treibstangenverschluss nach einem der vorhergehenden Ansprtiche, **dadurch gekennzeichnet, dass** die Treibstange (24) bzw. der Riegelbolzen (31) in der vorgeschlossenen Stellung zufolge Überschreiten einer Totpunktlage (T-T) eines Kraftspeichers (K) gehalten ist.

6. Treibstangenverschluss nach Anspruch 5, **dadurch gekennzeichnet, dass** der Kraftspeicher (K) durch die Steuerflächenbeaufschlagung über die Totpunktlage (T-T) gebracht wird und selbsttätig den Riegelbolzen (31) zurückzieht.

7. Treibstangenverschluss nach einem der vorhergehenden Ansprüche, **dadurch gekennzeichnet, dass** die Umlenkung der Treibstangenbewegung in die quer dazu gerichtete Riegelbolzenbewegung über einen Zahntrieb (35, 36, 37) in Verbindung mit einer verzahnten, der Handhabe zugeordneten Nuss (38) erfolgt.

8. Treibstangenverschluss nach Anspruch 5 oder 6, **dadurch gekennzeichnet, dass** der Kraftspeicher (K) ein im Zusatzschlossgehäuse angelenkter Schwenkarm (39) ist.

9. Treibstangenverschluss nach Anspruch 8, **gekennzeichnet durch** einen zwischen Schwenkarm-Lagerstelle (41) und Angriffspunkt (44) des Schwenkarmes (39) an der Treibstange (24) federbeaufschlagten Kompressionsabschnitt (42) des Schwenkarmes (39).

10. Treibstangenverschluss nach Anspruch 3, **dadurch gekennzeichnet, dass** die Höhe des Steuernockens (22) kleiner ist als der Verlagerungsweg der Treibstange (24).

## Claims

1. Espagnolette lock having a main lock and an auxiliary lock, it being the case that in the event of the main lock being operated in order to extend a bolt (7) of the main lock, a drive rod (24) interacting with the auxiliary lock (4) is displaced to draw back a locking bolt (31) provided in the auxiliary lock (4), the locking bolt interacting with a blocking pivot loop (47) fixed to the frame, the drive-rod actuated retraction being effected as a result of sliding of a counter cam face (18) on a key-actuatable cam face (23) and the forward movement being enabled by means of a separate handle, **characterized in that** the cam face (23) and the counter cam face (18) are located in the main lock (3) and the drive rod (24) is displaced along with and by handle actuation, the drive rod being displaced by the main lock only in the event of the locking bolt (31) of the auxiliary lock (4) being extended, and the drive rod (24), in the case of the locking bolt (31) being extended, not being displaced during the withdrawal movement of the bolt (7), but when this bolt is being extended.

2. Espagnolette lock according to Claim 1, **characterized in that** the movement of the cam face (23) is derived from the movement of the bolt and the counter cam surface (18) is associated with the drive rod portion (15) projecting into the main lock (3).

3. Espagnolette lock according to one of the preceding claims, **characterized in that** the cam face (23) is associated with a drive cam (22), this being associated with the bolt (7).

4. Espagnolette lock according to one of the preceding claims, **characterized in that** the counter cam face (18) is associated with a pivot lever (17) which is pivoted on the drive rod (24) and gives way in a spring-loaded manner out of a stop position during the drawing back movement of the bolt (7).

5. Espagnolette lock according to one of the preceding claims, **characterized in that** the drive rod (24) and the locking bolt (31) are held in the forward position as a result of a dead-centre position T-T of an energy store (K) being over-run.

6. Espagnolette lock according to Claim 5, **characterized in that** the energy store (K) is brought over the dead-centre position (T-T) by being acted on by the cam face and automatically draws back the locking bolt (31).

7. Espagnolette lock according to one of the preceding claims, **characterized in that** the redirection of the drive rod movement into the movement of the locking bolt in a direction which is at right angles to that of the drive rod movement is effected via a gear drive (35, 36, 37) in conjunction with a toothed follower (38) which is associated with the handle.

8. Espagnolette lock according to Claim 5 or 6, **characterized in that** the energy store (K) is a pivot arm (39) pivoted in the housing of the auxiliary lock.

9. Espagnolette lock according to Claim 8, **characterized by** a compression portion (42) of the pivot arm (39) which acts in a spririg-loaded manner between a bearing point (41) of the pivot arm and a point of engagement (44) of the pivot arm (39) on the drive rod (24).

10. Espagnolette lock according to Claim 3, **characterized in that** the height of the drive cam (22) is less than the path of displacement of the drive rod (24).

## Revendications

1. Dispositif de fermeture à barre entraînée et à serrures principale et auxiliaire, dans lequel, au cours de l'actionnement de la serrure principale pour la fermeture d'un pêne dormant ou verrou de la serrure principale, une barre entraînée (24) coopérant avec la serrure auxiliaire (4) est déplacée pour provoquer une fermeture anti-recul d'une broche (31) de pêne prévue dans la serrure auxiliaire (4) et qui coopère avec un étrier pivotant (47) de blocage du côté du cadre dormant, le retrait d'ouverture actionné par la barre entraînée étant réalisé du coulissement d'une surface de contre-guidage (18) contre une surface de commande (23) susceptible d'être actionnée par une clé et la sortie de fermeture étant rendue possible au moyen d'une poignée séparée, **caractérisé en ce que** la surface de commande (23) et la surface de contre-guidage (18) sont disposées dans la serrure principale (3) et la barre entraînée (24) est déplacée également par actionnement de la poignée, de sorte que la barre entraînée soit déplacée par la serrure principale seulement lorsque la broche de pêne (31) de la serrure auxiliaire (4) est en position sortie de fermeture, ou respectivement de sorte que la barre entraînée (24), lorsque la broche de pêne (31) est placée en position de fermeture, ne soit pas déplacée pendant le déplacement de retrait du pêne dormant (7), mais au cours de la fermeture de celui-ci.

2. Dispositif de fermeture à barre entraînée selon la revendication 1, **caractérisé en ce que** le déplacement de la surface de commande (23) est produit par le déplacement du pêne dormant et **en ce que** la surface de contre-guidage (18) est associée au tronçon (15) de barre entraînée faisant saillie intérieurement dans la serrure principale (3).

3. Dispositif de fermeture à barre entraînée selon l'une des revendications précédentes, **caractérisé en ce que** la surface de commande (23) est associée à une came de commande (22) associée au pêne dormant (7).

4. Dispositif de fermeture à barre entraînée selon l'une des revendications précédentes, **caractérisé en ce que** la surface de contre-guidage (18) est associée à un levier pivotant (17) articulé sur la barre entraînée (24) et qui, au cours du déplacement d'ouverture du pêne dormant (7), s'échappe élastiquement d'une position de butée.

5. Dispositif de fermeture à barre entraînée selon l'une des revendications précédentes, **caractérisé en ce que** la barre entraînée (24) ou respectivement la broche (31) de pêne est retenue dans la position de sortie fermée à la suite du dépassement d'une position de point mort (T-T).

6. Dispositif de fermeture à barre entraînée selon la revendication 5, **caractérisé en ce que** l'accumulateur de force (K) est amené au-delà de la position de point mort (T-T) par actionnement de la surface de commande et retire automatiquement la broche (31) de pêne.

7. Dispositif de fermeture à barre entraînée selon l'une des revendications précédentes, **caractérisé en ce que** la transformation du déplacement de la barre entraînée en le déplacement de la broche de pêne orienté transversalement à celui de la barre entraînée, est réalisé par l'intermédiaire d'une transmission à engrenage (35, 36, 37) en liaison avec un fouillot denté (38) associé à la poignée.

8. Dispositif de fermeture à barre entraînée selon la revendication 5 ou 6, **caractérisé en ce que** l'accumulateur de force (K) est un levier pivotant (39) articulé dans le boîtier de serrure auxiliaire.

9. Dispositif de fermeture à barre entraînée selon la revendication 8, **caractérisé par** un tronçon de compression (42) sollicité élastiquement et disposé entre l'emplacement d'appui (41) d'un bras pivotant et le point d'action (44) du bras pivotant.

10. Dispositif de fermeture à barre entraînée selon la revendication 3, **caractérisé en ce que** la hauteur de la came de commande (22) est plus petite que la course de déplacement de la barre entraînée (24).
